# EUROPÄISCHE PATENTSCHRIFT

(11) **EP 0 346 324 B1**
(45) Veröffentlichungstag und Bekanntmachung des Hinweises auf die Patenterteilung: **27.12.1990**
(21) Anmeldenummer: 87905563.0
(22) Anmeldetag: 27.08.1987
(51) Int. Cl.: A63J 17/00, F21P 5/02

(54) **VORRICHTUNG ZUR ERZEUGUNG VON LICHTEFFEKTEN**
DEVICE FOR PRODUCING LIGHT EFFECTS
DISPOSITIF PERMETTANT DE PRODUIRE DES EFFETS DE LUMIERE

(30) Priorität: 02.02.1987 AT 205/87
(43) Veröffentlichungstag der Anmeldung: 20.12.1989
(73) Patentinhaber: Stastny, Erich, A-2521 Trumau (AT)
(72) Erfinder: Stastny, Erich, A-2521 Trumau (AT)
(74) Vertreter: Brauneiss, Leo, Dipl.Ing.
(86) Internationale Anmeldenummer: AT8700049
(87) Internationale Veröffentlichungsnummer: WO8805685

(56) Entgegenhaltungen:
- EP-A- 0 099 932
- GB-A- 1 248 821
- US-A- 3 473 429
- US-A- 3 603 195
- US-A- 4 085 932
- US-A- 4 232 304

## Beschreibung

Die Erfindung betrifft eine Vorrichtung zur Erzeugung von Lichteffekten, mit zwei koaxial angeordneten Scheiben, von welchen eine durch von Schallschwingungen betätigte Mittel zu einer Rotationsbewegung angetrieben ist, und von welchen wenigstens eine durch eine Lichtquelle beleuchtet ist.

Es sind Einrichtungen zur Erzeugung von Lichteffekten bekannt, bei welchen hinter mehreren relativ zueinander verdrehbaren Scheiben eine Lichtquelle angeordnet ist, wobei die Scheiben entweder transparent oder mit Öffnungen versehen sind. Mit einer solchen Einrichtung läßt sich ein fließender Lichteffekt erzeugen.

Bei Veranstaltungen, bei welchen Gesang oder Musik über Lautsprecher übertragen wird, ist es häufig gewünscht, auch Lichteffekte zu erzeugen. Bisher erfolgte dies mittels einzelner, zumeist verscheidenfärbiger Lichtquellen, die gesondert von den Lautsprechern angeordnet sind und deren Stromzufur dauernd geändert wird. Hiezu ist eine komplizierte elektronische Steuerung erforderlich.

Aus der US-A-4 232 304 ist eine Vorrichtung zur Erzeugung von Lichteffekten bekannt geworden, die zwei durch eine Lichtquelle beleuchtete, zu einer gegensinnigen Rotationsbewegung angetriebene Scheiben aufweist. Der Antrieb der Scheiben erfolgt über ein Klinkenschaltwerk mittels einer vibrierenden Lagerachse, die mit einer elektrischen Spule verbunden ist, welche im Feld eines Permanentmagneten angeordnet ist. Werden der Spule elektrische Signale beispielsweise vom Ausgang eines Rundfunkgerätes, eines Plattenspielers oder eines Tonbandgerätes zugeführt, so entsteht durch die Schwingbewegung der Spule eine axial Vibrationsbewegung der Lagerachse und damit eine Drehbewegung der beiden Scheiben. Nachteilig ist bei dieser bekannten Anordnung die hinsichtlich des konstruktiven Aufbaues und des erforderlichen Platzbedarfes aufwendige Ausgestaltung. Die Drehbewegung der beiden Scheiben erfolgt zwar in Abhängigkeit von Schallschwingungen, jedoch ist zur Erzielung dieser Drehbewegungen nicht nur ein gesondertes Schwingungsystem, unabhängig von den die Schallschwingungen wiedergebenden Lautsprechern, erforderlich, sondern es sind auch aufwendige Konstruktionselemente zur Umsetzung der Schwingbewegungen in rotierende Bewegungen notwendig.

Es ist Aufgabe der vorliegenden Erfindung, eine Vorrichtung zur Erzeugung von Lichteffekten der eingangs beschriebenen Art derart zu verbessern, daß der Antrieb der rotierenden Scheibe vereinfacht wird und die Vorrichtung mit einem Lautsprecher kombiniert werden kann, ohne daß hiebei der für den Lautsprecher erforderliche Platzbedarf wesentlich vergrößert wird. Zur Lösung dieser Aufgabe schlägt die Erfindung vor, daß die beiden, Öffnungen aufweisenden, Scheiben an der Öffnung der Membrane eines Lautsprechers angeordnet sind und daß die Mittel wenigstens einen Mitnehmer aufweisen, der an der rotierenden Scheibe oder an der Membrane befestigt ist und mit seinem freien Ende an der Membrane oder an der rotierenden Scheibe reibungsschlüssig anliegt, so daß durch die Schwingungen der Membrane eine Rotationsbewegung der Scheibe bewirkt wird.

Bei der erfindungsgemäßen Vorrichtung werden ebenso wie bei der aus der US-A-4 232 304 Schallschwingungen für den Antrieb der rotierenden Scheibe herangezogen, der Antrieb wird jedoch unmittelbar von den Schwingungen der Membrane eines Lautsprechers abgeleitet und erfolgt über Mitnehmer, die die Schwingungen der Membrane des Lautsprechers durch Reibungsschluß auf die Scheibe übertragen. Es hat sich gezeigt, daß sich bei geeigneter Ausbildung solcher Mitnehmer die gewünschte Drehbewegung der rotierenden Scheibe durch reibungsschlüssige Mitnahme erfolgt, insbesondere im Frequenzbereich des Lautsprechers zwischen 60 und 120 Hz.

Die Kombination zwischen der Vorrichtung zur Erzeugung von Lichteffekten und einem Lautsprecher bringt den Vorteil mit sich, daß die Unterbringung in einem gemeinsamen Gehäuse möglich ist, wobei eine Vergrößerung des den Lautsprecher aufnehmenden Gehäuses nicht erforderlich ist. Die erfindungsgemäße Vorrichtung ist überall dort anwendbar, wo sowohl Lautsprecher- übertragungen stattfinden als auch Lichteffekte erzielt werden sollen, also beispielsweise bei einem Auftreten von Sängern oder Musikern, wo eine Mikrophonübertragung stattfindet, in Diskotheken oder bei ähnlichen Veranstaltungen.

Gemäß einer bevorzugten Ausführungsform der Erfindung deckt die rotierende Scheibe die Öffnung der Membrane des Lautsprechers ab, wodurch sich die größtmöglichsten Effekte ergeben.

Im Rahmen der Erfindung kann der Mitnehmer aus einem in Form eines Schraubenlinienabschnittes gebogenen Draht bestehen. Bei dieser Ausführungsform liegt das freie Ende des Drahtes tangential an oder Oberfläche der rotierenden Scheibe an, so daß die Umsetzung der Schwingbewegung der Lautsprechermembrane in eine Drehbewegung der rotierenden Scheibe sichergestellt ist. Zweckmäßig weist hiezu die rotierende Scheibe an jener Seite, welche der Membrane zugewendet ist, einen Ring auf, an welchem der Mitnehmer anliegt. Dieser Ring bewirkt eine Verstärkung der Scheibe in jenem Bereich, an dem der Mitnehmer auf die Scheibe einwirkt, so daß dort Deformationen der Scheibe vermieden werden, und gewährleistet eine völlig plane Auflagefläche für den Mitnehmer, welche für eine einwandfreie Funktion der erfindungsgemäßen Vorrichtung erforderlich ist. Der Mitnehmer kann an der Membrane, vorzugsweise mittels eines Epoxyklebers, angeklebt sein. Auf diese Weise wird eine sichere Verbindung zwischen dem beispielsweise aus einem Metalldraht bestehenden Mitnehmer und der Membrane gewährleistet. Gemäß einem weiteren Merkmal der Erfindung ist das freie, an der rotierenden Scheibe anliegende Ende des Mitnehmers mit einer Kappe aus schallschluckendem Material, z.B. aus Gummi oder aus gummiähnlichem Material, versehen. Dadurch werden störende Geräusche, die sonst bei der Vorschubbewegung der rotierenden Scheibe durch den Mitnehmer auftreten können, vermieden.

Gemäß einer anderen, besonders günstigen Ausführungsform der Erfindung kann der Mitnehmer aus einem Faserbündel, vorzugsweise aus Kohlefasern, bestehen, das schräg zur Achse der Membrane angeordnet ist. Vorzugsweise ist dieses Faserbündel an der rotierenden Scheibe befestigt und liegt mit seinem freien Ende an einem Außenring der Membrane an. Ein solches Faserbündel überträgt die Schwingungen der Membrane verläßlich auf die rotierenden Scheibe, ohne störende Geräusche oder eine mechanische Beanspruchung der Membrane oder der Scheibe.

Die Lichtquelle kann innerhalb der Membrane des Lautsprechers angeordnet sein, wobei vorzugweise die Membrane mit einem lichtreflektierenden Belag versehen ist. Eine solche Ausführung bringt den Vorteil mit sich, daß für die Unterbringung der Lichtquelle kein zusätzlicher Platz erforderlich ist, da bei den in der Praxis verwendeten großen Lautsprechern innerhalb der Membrane hinreichend Platz für die Unterbringung der Lichtquelle zur Verfügung steht. Außerdem kann in einem solchen Fall die Membrane gleichzeitig als Reflektor dienen. Das von der Lichtquelle ausgesandte Licht tritt in diesem Fall durch die lichtdurchlässigen Öffnungen in der Scheiben nach außen, wobei die gewünschten Lichteffekte durch die sich ändernde Überdeckung der beiden Scheiben während der Drehbewegung der rotierenden Scheibe hervorgerufen werden. Es kann aber auch die Lichtquelle außerhalb der Membrane bzw. des den Lautsprecher aufnehmenden Gehäuse angeordnet sein, so daß die dem Betrachter zugewendete Seite einer der Scheiben durch eine Lichtquelle, beispielsweise einen Scheinwerfer, beleuchtet ist. In diesem Fall muß die anderen, rotierende Scheibe an ihrer den Betrachter zugewendeten Seite mit einem lichtreflektierenden Belag versehen sein. Auch in diesem Fall wird durch die Drehbewegung der rotierenden Scheibe eine unterschiedliche Reflexion des Lichtes hervorgerufen, wodurch die gewünschten Lichteffekte auftreten. Zusätzliche Effekte können dadurch hervorgerufen werden, daß die rotierende Scheibe an ihrem Rand eine mit Öffnungen und bzw. oder Ausschnitten versehene Umbiegung hat, auf die Licht aus zumindest einer Lichtquelle gerichtet ist.

In der Zeichnung ist die Erfindung an Hand eines Ausführungsbeispieles schematisch veranschaulicht.
Fig. 1 zeigt einen Schnitt durch eine erste Ausführungsform der erfindungsgemäßen Vorrichtung nach der Linie I-I in Fig. 2.
Fig. 2 stellt eine Draufsicht auf die erfindungsgemäße Vorrichtung dar, wobei jedoch die äußere Scheibe weggelassen und die innere Scheibe teilweise weggebrochen ist.
Fig. 3 zeigt einen Schnitt nach der Linie 111-111 in Fig. 2.
Fig. 4 zeigt eine zweite Ausführungsform der erfindungsgemäßen Vorrichtung in einem Schnitt ähnlich Fig. 1.

Die Vorrichtung nach den Fig. 1 bis 3 weist einen Lautsprecher 1 mit einer Membrane 2 auf. Der Rand 3 des Lautsprechers 1 und der Außenring 16 der Membrane 2 ist an einem Rahmen 4 befestigt, der einen Teil des Gehäuses 25 der Vorrichtung bilden kann. Die Membrane 2 ist durch eine rotierende Scheibe 5 und durch eine feststehende Scheibe 6 abgedeckt. Beide Scheiben 5, sind mit Öffnungen 18 bzw. 19 versehen, zweckmäßig sind diese Scheibe als Lochscheiben bzw. als Lautsprechergitter ausgebildet. Die feststehende Scheibe 6 stützt sich mit einem Flansch 7 am Rahmen 4 ab und weist einen Lagerzapfen 8 auf, an dem ein Lager 8 der rotierenden Scheibe 5 gelagert ist, die um die Achse 17 des Lautsprechers 1 bzw. der Vorrichtung rotiert. Innerhalb der Membrane 2 sind Lichtquellen 10 angeordnet. Bei der Drehbewegung der rotierenden Scheibe 5 ergeben sich durch die wechselnde Überdeckung der Öffnung 18, 19 in den beiden Scheiben 5, 6 Lichteffekte nach außen. Die Öffnungen in diese Scheiben dienen weiters dazu, den Schall aus dem Lautsprecher 1 austreten zu lassen.

Zur Erzielung der Drehbewegung der rotierenden Scheibe 5 sind mehrere Mitnehmer 11 vorgesehen, deren jeder aus einem Draht besteht, der in Form eines Schraubenlinienabschnittes gebogen ist und bei 12 an einem von kegelstumpfförmigen Teil der Membrane 2 nach außen abstehenden Ringteil 13 durch Kleben, beispielsweise mittels eines Epoxyklebers, befestigt ist. Das freie Ende jedes Mitnehmers 11 weist eine Kappe 14 aus einem schallschluckenden Material auf, die an einem an der rotierenden Scheibe 5 angeordneten, in Richtung zur Membrane 2 abstehenden Ring 15 anliegt. Durch die im Betrieb des Lautsprechers 1 auftretenden Schwingungen der Membrane 2 erfolgt, insbesondere bei Frequenzen zwischen 60 und 120 Hz, eine Bewegung der Mitnehmer 11, die über die Kappen 14 durch Reibungsschluß auf den Ring 15 und damit auf die Scheibe 5 derart übertragen wird, daß eine Drehbewegung dieser Scheibe 5 um die Achse 17 erfolgt, ohne daß hiefür ein Elektromotor oder ein ähnlicher Antrieb erforderlich ist.

Bei der Ausführungsform nach Fig. 4 dienen als Rotationsantrieb für die Scheibe 5 ebenfalls Mitnehmer 21, die jedoch von pinseiartigen Kohlenfaserbündeln gebildet sind. Jedes dieser Kohlefaserbündel ist mit einer Fassung 22 an der Scheibe 5 befestigt, wobei die Achse des jeweiligen Kohlefaserbündels schräg zur Achse 17 angeordnet ist. Die freien Enden der von den Kohlefaserbündeln gebildeten Mitnehmer 21 liegen an einem Außenring 16 der Membrane 2 an. Dieser Außenring 16 kann verhältnismäßig starr sein, überträgt jedoch die Schwingungen der Membrane 2 auf die Mitnehmer 21, von welchen zweckmäßig drei oder vier in regelmäßigen Abständen verteilt um den Umfang des Außenringes 16 angeordnet sind. Als Lichtquelle 10 dienen im Gehäuse 25, jedoch außerhalb der Membrane 2 angeordnete Leuchtdioden hoher Leistung und zweckmäßig in verschiedenen Farben. Diese Leuchtdioden sind am Umfang des Gehäuses 25 so schräg angebracht, daß sie in Richtung zur Achse 17 bzw. zum Lagerzapfen 8 strahlen. Die rotierende Scheibe 5 ist an ihrem Umfang mit einer Umbiegung 23 versehen und in diesem Bereich mit Öffnungen und bzw. oder Ausschnitten 24 ausgebildet, wodurch ein alternierender Lichteinfall des von den Lichtquellen 10 ausgesandten Lichtes zur Innenseite der Scheibe 5 erzielt wird. Dadurch lassen sich weitere Effekte erzielen, insbesondere bei Verwendung verschiedenfarbiger Lichtquellen 10. Die Lichtquellen 10 sind durch die äußere Scheibe 6 abgedeckt und dadurch geschützt, welche fest, jedoch abnehmbar, mit dem Gehäuse 25 verbunden ist.

Bei einer abgewandelten Ausführungsform sind innerhalb der Membrane 2 keine Lichtquellen 10 vorgesehen, sondern es wird die Vorrichtung von außen, beispielsweise mittels zumindest eines Scheinwerfers 20 (Fig. 1) angestrahlt, dessen Licht somit auf die Außenseite der Scheibe 6 fällt. Die der Scheibe 6 zugewendete Oberfläche der rotierenden Scheibe 5 ist dann mit einem lichtreflektierenden Belag versehen, durch den das von den Scheinwerfern 20 ausgesendete Licht reflektiert wird, so daß sich gleichfalls Lichteffekte ergeben.

Auch die Membrane 2 kann zur besseren Ausnützung des von den Lichtquellen 10 ausgesandten Lichtes mit einem lichtreflektierenden Belag versehen sein.

## Patentansprüche

1. Vorrichtung zur Erzeugung von Lichteffekten, mit zwei koaxial angeordneten Scheiben (5, 6), von welchen eine (5) durch von Schallschwingungen betätigte Mittel zu einer Rotationsbewegung angetrieben ist, und von welchen wenigstens eine durch eine Lichtquelle (10) beleuchtet ist, dadurch gekennzeichnet, daß die beiden, Öffnungen aufweisenden, Scheiben (5, 6) an der Öffnung der Membrane (2) eines Lautsprechers (1) angeordnet sind und daß die Mittel wenigstens einen Mitnehmer (11) aufweisen, der an der rotierenden Scheibe (5) oder an der Membrane (2) befestigt ist und mit seinem freien Ende an der Membrane (2) oder an der rotierenden Scheibe (5) reibungsschlüssig anliegt, so daß durch die Schwingungen der Membrane eine Rotationsbewegung der Scheibe (5) bewirkt wird.

2. Vorrichtung nach Anspruch 1, dadurch gekennzeichnet, daß die rotierende Scheibe (5) die Öffnung der Membrane (2) des Lautsprechers (1) abdeckt.

3. Vorrichtung nach Anspruch 1, dadurch gekennzeichnet, daß der Mitnehmer (11) aus einem in Form eines Schraubenlinienabschnittes gebogenen Draht besteht.

4. Vorrichtung nach einem der Ansprüche 1 bis 3, dadurch gekennzeichnet, daß an jener Seite der rotierenden Scheibe (5), welche der Membrane (2) zugewendet ist, ein Ring (15) befestigt ist, an dem das freie Ende des Mitnehmers (11) anliegt.

5. Vorrichtung nach einem der Ansprüche 1 bis 4, dadurch gekennzeichnet, daß der Mitnehmer (11) an der Membrane (2), vorzugsweise mittels eines Epoxyklebers, angeklebt ist.

6. Vorrichtung nach einem der Ansprüche 1 bis 5, dadurch gekennzeichnet, daß das freie, an der rotierenden Scheibe (5) anliegende Ende des Mitnehmers (11) mit einer Kappe (14) aus schallschluckendem Material, z.B. aus Gummi oder gummiähnlichem Material, versehen ist.

7. Vorrichtung nach Anspruch 1, dadurch gekennzeichnet, daß der Mitnehmer (21) aus einem Faserbündel, vorzugsweise aus Kohlefasern, besteht, das schräg zur Achse der Membrane (2) angeordnet ist.

8. Vorrichtung nach Anspruch 7, dadurch gekennzeichnet, daß das Faserbündel an der rotierenden Scheibe (5) befestigt ist und mit seinem freien Ende an einem Außenring (16) der Membrane (2) anliegt.

9. Vorrichtung nach einem der Ansprüche 1 bis 8, dadurch gekennzeichnet, daß die Lichtquelle (10) innerhalb der Membrane (2) des Lautsprechers (1) angeordnet ist, wobei vorzugsweise die Membrane (2) mit einem lichtreflektierenden Belag versehen ist.

10. Vorrichtung nach einem der Ansprüche 1 bis 8, dadurch gekennzeichnet, daß die dem Betrachter zugewendete Seite einer der Scheiben durch die Lichtquelle (20) beleuchtet ist und daß die andere, rotierende Scheibe an ihrer dem Betrachter zugewendeten Seite mit einem lichtreflektierendem Belag versehen ist.

11. Vorrichtung nach einem der Ansprüche 1 bis 10, dadurch gekennzeichnet, daß die rotierende Scheibe (5) an ihrem Rand eine mit Öffnungen und bzw. oder Ausschnitten (24) versehene Umbiegung (23) hat, auf die Licht aus zumindest einer Lichtquelle (10) gerichtet ist.

## Revendications

1. Dispositif de production d'effets lumineux, comprenant deux disques (5, 6), à disposition coaxiale, dont l'un (5) est entraîné dans un mouvement de rotation par des moyens entrant en action sous l'effet de vibrations acoustiques et dont au moins l'un est éclairé par une source lumineuse (10), caractérisé en ce que les deux disques (5, 6), qui comprenent des ouvertures, sont disposés à l'endroit de l'ouverture de la membrane (2) d'un haut-parleur (1) et en ce que lesdits moyens d'entraînement comprennent au moins un organe d'entraînement (11) qui est fixé sur le disque rotatif (5) ou sur la membrane (2) et qui, par son extrémité libre, s'appuie à frottement sur la membrane (2) ou sur le disque rotatif (5), de sorte qu'un mouvement de rotation du disque (5) est provoqué par les vibrations de la membrane.

2. Dispositif suivant la revendication 1, caractérisé en ce que le disque rotatif (5) recouvre l'ouverture de la membrane (2) du haut-parleur (1).

3. Dispositif suivant la revendication 1, caractérisé en ce que l'organe d'entraînement (11) consiste en un fil métallique cintré en forme de segment de ligne hélicoïdale.

4. Dispositif suivant l'une des revendications 1 à 3, caractérisé en ce que, sur le côté du disque rotatif (5) qui fait face à la membrane (2), il est fixé un anneau (15) sur lequel s'appuie l'extrémité libre de l'organe d'entraînement (11).

5. Dispositif suivant l'une des revendications 1 à 4, caractérisé en ce que l'organe d'entraînement (11) est collé sur la membrane (2), de préférence à l'aide d'une colle époxy.

6. Dispositif suivant l'une des revendications 1 à 5, caractérisé en ce que l'extrémité libre, s'appuyant sur le disque rotatif (5), de l'organe d'entraînement (11) est pourvue d'un capuchon (14) en matière absorbant le son, par exemple en caoutchouc, ou en une matière analogue au caoutchouc.

7. Dispositif suivant la revendication 1, caractérisé en cw que l'organe d'entraînement (21) consiste en un faisceau de fibres, de préférence de fibres de carbone, qui est disposé d'une manière inclinée par rapport à l'axe de la membrane (2).

8. Dispositif suivant la revendication 7, caractérisé en ce que le faisceau de fibres est fixé sur le disque rotatif (5) et s'appuie par son extrémité libre sur un anneau extérieur (16) de la membrane (2).

9. Dispositif suivant l'une des revendications 1 à 8, caractérisé en ce que la source lumineuse (10) est disposée à l'intérieur de la membrane (2) du haut-parleur (1), la membrane (2) étant de préférence pourvue d'un revêtement réfléchissant la lumière.

10. Dispositif suivant l'une des revendications 1 à 8, caractérisé en ce que la face de l'un des disques qui est tournée vers l'observateur est éclairée par la source lumineuse (20) et en ce que l'autre disque, rotatif, est pourvu, sur sa face tournée vers l'observateur, d'un revêtement réfléchissant la lumière.

11. Dispositif suivant l'une des revendications 1 à 10, caractérisé en ce que, sur son bord, le disque rotatif (5) comporte une partie repliée (23), pourvue d'ouvertures et/ou de découpes (24), sur laquelle est dirigée la lumière provenant d'au moins une source lumineuse (10).

## Claims

1. A device for producing light effects, having two coaxially arranged discs (5, 6), of which one (5) is driven in a rotating motion by means actuated by sound vibrations, and of which at least one is illuminated by a light source (10), characterized in that the two discs (5, 6) having openings are arranged at the opening of the diaphragm (2) of a loudspeaker (1), and the means have at least one entrainment means (11) which is secured to the rotating disc (5) or to the diaphragm (2) and rests with its free end against the diaphragm (2) or against the rotating disc (5) in a friction-locking manner, so that a rotating motion of the disc (5) is produced by the vibrations of the diaphragm.

2. A device according to Claim 1, characterized in that the rotating disc (5) covers the opening of the diaphragm (2) of the loudspeaker (1).

3. A device according to Claim 1, characterized in that the entrainment means (11) comprises a wire bent into the shape of a helical section.

4. A device according to any one of Claims 1 to 3, characterized in that a ring (15), against which the free end of the entrainment means (11) rests, is secured on each side of the rotating disc (5), facing the diaphragm (2).

5. A device according to any one of Claims 1 to 4, characterized in that the entrainment means (11) is glued to the diaphragm (2), preferably by means of an epoxy adhesive.

6. A device according to any one of Claims 1 to 5, characterized in that the free end of the entrainment means (11) resting against the rotating disc (5) is provided with a cap (14) of sound-absorbing material, for example of rubber or a material similar to rubber.

7. A device according to Claim 1, characterized in that the entrainment means (21) comprises a bundle of fibres, preferably carbon fibres, arranged obliquely to the axis of the diaphragm (2).

8. A device according to Claim 7, characterized in that the fibre bundle is secured to the rotating disc (5) and rests with its free end against an outer ring (16) of the diaphragm (2).

9. A device according to any one of Claims 1 to 8, characterized in that the light source (10) is arranged inside the diaphragm (2) of the loudspeaker (1), the diaphragm (2) preferably being provided with a light-reflecting coating.

10. A device according to any one of Claims 1 to 8, characterized in that the side of one of the discs facing the observer is illuminated by the light source (20), and the other, rotating disc is provided on its side facing the observer with a light-reflecting coating.

11. A device according to any one of Claims 1 to 10, characterized in that the rotating disc (5) has on its edge a bent portion (23) which is provided with openings and/or recesses (24) and towards which light from at least one light source (10) is directed.
